# EUROPÄISCHE PATENTSCHRIFT

(11) **EP 0 288 885 B1**
(45) Veröffentlichungstag und Bekanntmachung des Hinweises auf die Patenterteilung: **20.12.1989**
(21) Anmeldenummer: 88106280.6
(22) Anmeldetag: 20.04.1988
(51) Int. Cl.: E03F 5/06

(54) **Aus Blech geformter Abdeckrost für Rinnen**
Sheet metal grating for gutters
Grille de couverture formée d'une tôle pour caniveaux

(30) Priorität: 25.04.1987 DE 3713971
(43) Veröffentlichungstag der Anmeldung: 02.11.1988
(73) Patentinhaber: FRANZ BRINKMANN GMBH Metallwarenfabrik, D-4763 Ense-Lüttringen (DE)
(72) Erfinder: Brinkmann, Dieter, D-4763 Ense-Lüttringen (DE)
(74) Vertreter: Fritz, Edmund Lothar, Dipl.-Chem.

(56) Entgegenhaltungen:
- DE-A- 2 423 305
- DE-U- 8 525 580

## Beschreibung

Die Erfindung bezieht sich auf einen aus Blech geformten Abdeckrost für Rinnen mit den Merkmalen nach dem Oberbegriff des Patentanspruchs.

Abdeckroste dieser Art, wie DE-U 8 525 580, werden im Durchlaufverfahren aus einem Blechstreifen hergestellt, wobei die Einlaufschlitze ausgestanzt und die längsseitigen Falze und die sich anschließenden Längsstege durch Walzen angeformt werden. Die Längsränder und die Längsstege sind zur Abstützung bzw. zur Auflage auf der Rinne vorgesehen.

Bei den bekannten Ablaufrosten der in Frage stehenden Art sind die Querstege nur biegungssteif, soweit die angeformten geraden Flansche reichen, darüberhinaus, wo die Bögen der Einlaufschlitze ansetzen, besteht bei den bekannten Ablaufrosten keine Aussteifung, so daß bei höheren Belastungen dort Verformungen auftreten können.

Der Erfindung liegt die Aufgabe zugrunde, mit einfachen Mitteln ohne zusätzliche Teile die Biegungssteifigkeit eines aus Blech geformten Ablaufrostes zu verbessern.

Diese Aufgabe wird mit den Merkmalen des Patentanspruchs gelöst.

Bei einem solchen Ablaufrost wird eine Durchbiegung der Querstege im Bereich der Bögen, wo die geraden Aussteifungsflansche nicht hinreichen, dadurch verhindert, daß dort zur Unterstützung der Querstege die an den Längsstegen gebildeten Wulste vorgesehen sind. Die Wulste können im Zuge der Herstellung angeformt werden, so daß es eines besonderen Arbeitsganges für ihre Ausbildung nicht bedarf. Dadurch, daß die Stege durch die Wulste profiliert werden ergibt sich auch eine Verbesserung der Biegungssteifigkeit in Längsrichtung.

Ein Ausführungsbeispiel der Erfindung wird im folgenden näher beschrieben unter Bezugnahme auf die Zeichnung.
Fig. 1 ist eine Draufsicht auf einen Teil eines Ablaufrostes nach der Erfindung in natürlicher Größe;
Fig. 2 stellt einen Querschnitt nach 11-11 von Fig. 1 dar;
Fig. 3 ist ein Längsschnitt gemäß 111-111 von Fig. 1;

Der Rost ist insgesamt im Durchlaufverfahren (kaltwalzen) aus einem Blechstreifen geformt. Dabei sind gefalzte Längsränder 10 gebildet, die in einen Steg 11 übergehen, wo jeweils ein Wulst 12 gebildet ist. In der Draufsicht gemäß Fig. 1 erkennt man abwechselnd Einlaufschlitze 13 und Querstege 14. Die Einlaufschlitze sind jeweils endseitig durch Bögen 13a begrenzt, an denen kurze Kragen geformt sind. Die Querstege 14 sind jeweils in ihren geraden Bereichen durch Flansche 14a biegungssteif gemacht. Oben sind an den Querstegen 14 Noppen 15 geformt um die Trittfläche rutschfest zu machen. Wie man auf Fig. 2 erkennt sind durch die jeweiligen Wulste 12 die Querstege 14 dort abgestützt, wo die geraden Flansche 14a endigen und die jeweiligen Bögen 13a der Einlaufschlitze 13 beginnen.

## Patentansprüche

Aus Blech geformter Abdeckrost für Rinnen bei dem gefalzte Längsränder (10) in Längsstege übergehen und in der Rostoberfläche abwechselnd querliegende Einlaufschlitze (13) und Querstege (14) gebildet sind, wobei die Einlaufschlitze (13) endseitig durch Bogen (13a) begrenzt sind und die Querstege (14) in ihren geraden Abschnitten durch Flansche (14a) ausgesteift sind, dadurch gekennzeichnet, daß die Querstege (14) im Bereich der Bogen (13a) der Einlaufschlitze (13) durch an den Längsstegen (11) angeformte Wulste (12) abgestützt sind.

## Claims

Covering grate made of sheet metal for channels in which folded longitudinal edges (10) merge into longitudinal webs and in which, in the surface of the grate alternately transversal intake slots (13) and transversal webs (14) are formed, the intake slots (13) being bound at their ends by curved parts (13a) and the transversal webs (14) being reinforced at their straight sections by flanges (14a), characterized in that the transversal webs (14) are supported in the region of the curved parts (13a) of the intake slots (13) by beads (12) formed integrally with the longitudinal webs (11).

## Revendications

Grille de recouvrement formée en tôle pour canalisations, sur laquelle des bords longitudinaux (10) repliés se terminent en longerons et dont la surface est formée par des fentes d'écoulement transversales (13) alternant avec des traverses (14), les fentes d'écoulement (13) étant coudées (13a) sur leurs extrémités et les traverses (14) renforcées sur leurs sections droites par des semelles (14a), caractérisée en ce que les traverses (14) sont étayées dans les zones coudées (13a) des fentes d'écoulement (13) par des bourrelets (12) faisants corps avec les longerons (11).
